# EUROPÄISCHE PATENTSCHRIFT

(11) **EP 2 758 190 B1**
(45) Veröffentlichungstag und Bekanntmachung des Hinweises auf die Patenterteilung: **12.09.2018**
(21) Anmeldenummer: 12791075.0
(22) Anmeldetag: 24.09.2012
(51) Int. Cl.: B21B 38/10

(54) **WALZANLAGE UND -VERFAHREN**
ROLLING MILL AND ROLLING METHOD
INSTALLATION ET PROCÉDÉ DE LAMINAGE

(30) Priorität: 23.09.2011 DE 102011114143
(43) Veröffentlichungstag der Anmeldung: 30.07.2014
(73) Patentinhaber: SMS group GmbH, 40237 Düsseldorf (DE)
(72) Erfinder: HAVERKAMP, Mark, 40545 Düsseldorf (DE); THEELEN, Norbert, 41812 Erkelenz (DE)
(74) Vertreter: Reuther, Martin
(86) Internationale Anmeldenummer: PCT/DE2012/000938
(87) Internationale Veröffentlichungsnummer: WO 2013/041084

(56) Entgegenhaltungen:
- DE-A1- 2 224 833
- DE-A1- 2 646 328
- DE-A1- 10 202 526
- DE-A1-102007 048 686
- DE-A1-102008 037 756
- US-A- 3 906 767

## Beschreibung

Die Erfindung betrifft eine mehrgerüstige Walzanlage, mit wenigstens zwei in einem Walzgerüst zur Aufnahme von Walzkräften in einem Walzenlager gelagerten Walzen, mit Mitteln zum Verlagern wenigstens einer Walze in Bezug auf das Walzgerüst und mit Mitteln zum Bestimmen des Walzkalibers, wobei die Bestimmungsmittel eine Kaliberreferenz und eine Raumreferenz sowie Mittel zum Messen der relativen Position zwischen der Kaliberreferenz und der Raumreferenz aufweisen.

Derartige Walzanlagen sind an sich bekannt, wobei die Mittel zum Bestimmen des Walzkalibers in Anstellzylindern, mit denen die Walzen angestellt werden können, angeordnet sind und über die Zylinderposition bzw. über die Position des korrespondierenden Kolbens das jeweilige Walzkaliber bestimmen. Hierbei erfolgt die Bestimmung regelmäßig über eine Raumreferenz, welche definitionsgemäß als raumfest angenommen wird, und über eine Kaliberreferenz, deren Position als Maß für die Position der entsprechenden Walze und mithin als Maß für das Walzkaliber dient. Die Oberbegriffe der Ansprüche 1 und 4 basieren auf diesem internen Stand der Technik. Die DE 10 2007 048 686 A1 und die US 3,906,767 zeigen ähnliche Walzanalgen bei denen der Walzspalt kontrolliert werden kann.

Es ist Aufgabe vorliegender Erfindung, eine gattungsgemäße Walzanlage bereitzustellen, die eine möglichst genaue Aussage über das Walzkaliber erlauben.

Als Lösung werden Walzanlagen mit den Merkmalen der unabhängigen Ansprüche vorgeschlagen, die es ggf. sogar erlauben, Aussagen über das Walzkaliber während des Walzens zu treffen. Weitere vorteilhafte Ausgestaltungen finden sich in den Unteransprüchen und der nachfolgenden Beschreibung.

So kann eine gattungsgemäße Walzanlage sich dadurch auszeichnen, dass die Kaliberreferenz und/oder die Raumreferenz in Bezug auf ein zwischen Walze und Walzgerüst auftretenden Kraftfluss peripher des Kraftflusses angeordnet sind. Hierdurch können durch Walzkräfte bedingte Verzerrungen der jeweiligen Messergebnisse minimiert und entsprechend möglichst genaue Aussagen über das Walzkaliber maximiert werden. Dieses gilt insbesondere auch im Vergleich zu den bekannten Walzanlagen, bei denen Kaliberreferenz und Raumreferenz jeweils in dem Zylinder, der zum Aufbringen der Walzkräfte unter Druck gesetzt wird, angeordnet sind. Dementsprechend ist hier naturgemäß mit kraftbedingten Einflüssen zu rechnen.

Insbesondere ist es von Vorteil, wenn die Raumreferenz außerhalb eines Krafteinleitungsgebiets, in welchem die Walzkräfte in das Walzgerüst eingeleitet werden, angeordnet ist. Hierdurch lässt sich der Einfluss von Spannungen, welche durch die Walzkräfte bedingt sind, minimieren. Darüber hinaus hat sich herausgestellt, dass hierdurch auch Wartungsprobleme minimiert werden können, da entsprechende Gebiete häufig einfacher zugängig sind. Vorzugsweise ist die Raumreferenz außerhalb des Krafteinleitungsgebiets der Walze, die gerade vermessen wird, angeordnet. Insbesondere ist es dem entsprechend von Vorteil, wenn jede Raumreferenz außerhalb eines Krafteinleitungsgebiets, in welchem Walzkräfte in das Walzgerüst eingeleitet werden, angeordnet ist. Auf diese Weise kann eine möglichst ortsfeste Raumreferenz bereitgestellt werden, so dass die entsprechenden Messergebnisse nicht bzw. nur minimal beeinträchtigt werden.

Gemäß der Erfindung ist vorgesehen, die Raumreferenz, und vorzugsweise jede Raumreferenz wenigstens eines Walzgerüsts, in der Nähe eines neutralen Gebiets des Walzgerüsts zwischen zwei Krafteinleitungsgebieten, in welchen Walzkräfte in das Walzgerüst eingeleitet werden, an dem Walzgerüst anzuordnen. Auch hierdurch lässt sich der Einfluss von Walzspannungen oder -kräften minimieren. Darüber hinaus folgen hieraus weniger Wartungsprobleme.

In diesem Zusammenhang sei dargelegt, dass der Begriff "in der Nähe" im vorliegenden Zusammenhang bedeutet, dass die Raumreferenz um die zweifache minimale Dicke des Walzgerüsts oder weniger bzw. um die zweifache minimale Radialstärke oder weniger von einem neutralen Gebiet entfernt angeordnet ist. Naturgemäß unterliegt ein neutrales Gebiet verhältnismäßig wenig Spannung, so dass dem entsprechend auch durch Walzkräfte bedingte Änderung der Spannungen weniger Einfluss ausüben kann. Hierbei definiert sich die "Dicke des Walzgerüsts" in vorliegendem Zusammenhang als die Stärke des Walzgerüsts parallel zur Passlinie bzw. in Richtung der Passlinie der Walzanlage, während sich die "Radialstärke" als die Stärke des Walzgerüsts radial bzw. senkrecht zur Passlinie definiert. Beide Größen stellen insbesondere in ihrem minimalen Wert ein relativ zuverlässiges und praktisch nachvollziehbares Maß für die in dem jeweiligen Walzgerüst vorhandenen wichtigen Dimensionierungen hinsichtlich der Kraftverteilung dar.

Eine peripher des Kraftflusses angeordnete Kaliberreferenz lässt sich besonders einfach und betriebssicher realisieren, wenn die Kaliberreferenz an einem walzkraftfreien Überstand angeordnet ist. Der Überstand folgt dann ohne selbst etwaigen Spannungen oder Momenten zu unterliegen, der entsprechenden Bewegung des Körpers, an dem der walzkraftfreie Überstand angeordnet ist. Hierbei ist es von Vorteil, diesen walzkraftfreien Überstand so eng wie möglich in der Nähe der Walze, beispielsweise an einer die Walze über ein Lager tragenden Schwinge oder an einer nicht rotierenden Baugruppe des Lagers selbst, anzuordnen.

Zur Minimierung von Messfehlern durch die Walzspannungen oder -kräfte, und mithin hinsichtlich einer möglichst genauen Aussage über das Walzkaliber vorteilhaft, kann die Kaliberreferenz weniger als einen Lagerdurchmesser des Walzenlagers entfernt von dem Walzenlager angeordnet sein. Hierdurch ist sichergestellt, dass die Kaliberreferenz möglichst dicht an der Walze selbst angeordnet ist.

Ebenso lässt sich eine möglichst dichte Anordnung der Kaliberreferenz an der Walze realisieren, wenn wenigstens eine der Walzen in einem Lagerkörper gelagert ist und die Kaliberreferenz an dem Lagerkörper angeordnet ist. Auch hierdurch folgen weniger Messfehler durch Walzspannungen oder -kräfte, so dass dem entsprechend möglichst genaue Aussagen über das Walzkaliber ermöglicht sind.

Vorzugsweise weist der Lagerkörper eine Schwinge mit einer als Lagerkörper dienenden Lagerseite, auf welche ein Verlagerungsmittel zum Verlagern der jeweiligen Walze, wie beispielsweise der Kolben oder der Zylinder einer Kolben-Zylinder-Einheit, wirkt, und mit einer Führungsseite auf, wobei die Kaliberreferenz an der der Führungsseite abgewandten Seite der Lagerseite vorgesehen ist. Eine derartige Anordnung liegt peripher des Kraftflusses, so dass dem entsprechend Messfehler minimiert werden können. Es versteht sich, dass anstelle von Kolben-Zylinder-Einheiten auch andere Verlagerungsmittel, wie beispielsweise elektromechanische Verlagerungsmittel ggf. mit einem hydraulischen Feststeller, zur Anwendung kommen können.

Die Messmittel können einen Abstandsmesser umfassen, der den Abstand zwischen Kaliberreferenz und Raumreferenz misst. Auf diese Weise kann einfach und zuverlässig von dem Abstand zwischen Kaliberreferenz und Raumreferenz auf das Walzkaliber geschlossen werden, da es hierzu an sich lediglich entsprechende geometrische Umrechnungen bedarf. Gegebenenfalls kann jedoch vor dem Walzen ein Kalibrierungsschritt vorgenommen werden, bei welchem die Änderungen des Messergebnisses der Messmittel in Abhängigkeit zu der Walzenposition kalibrierend aufgenommen werden.

Vorzugsweise ist der Abstandsmesser taktil bzw. berührend ausgebildet, so dass er insbesondere auch bei der Anwesenheit von Staub und Dampf kostengünstig und präzise Messergebnisse liefert.

Auch kann sich eine gattungsgemäße Walzanlage dadurch auszeichnen, dass die Raumreferenz separat vom Walzgerüst angeordnet ist. Hierdurch ist in jedem Fall sichergestellt, dass die Raumreferenz unabhängig von Walzspannungen oder -kräften ist, wobei gegebenenfalls Wartungsprobleme wegen einer schwierigeren Zugänglichkeit und wegen eines Anbringens der Messmittel an der Raumreferenz oder an der Kaliberreferenz in Kauf genommen werden müssen, falls das Walzgerüst oder aber lediglich die Kaliberreferenz und die Baugruppe, welche die Kaliberreferenz trägt, zu Wartungsarbeiten oder Umrüstarbeiten entfernt und wieder in die Walzanlage gebracht werden sollen. Andererseits kann auf diese Weise eine möglichst genaue Aussage über das Walzkaliber sichergestellt werden.

Durch offline-Kalibriermittel, die eine Messung des Walzkalibers unmittelbar an wenigstens einer Walze erlauben, können die Bestimmungsmittel bzw. die Messmittel kalibriert werden. Dieses ermöglicht dann, die Reaktion der jeweiligen Walze vorherzusagen, wenn über die Verlagerungsmittel entsprechend der Messergebnisse der Messmittel bzw. Bestimmungsmittel auf die Walzen eingewirkt wird.

Vorzugsweise weist die Walzanlage einen Regelkreis zum Regeln der Walzkaliber, welcher die Bestimmungsmittel umfasst, und Eingabemittel von Messergebnissen der Kalibriermittel als Führungsgröße des Regelkreises, als Korrekturgröße für die Stellgröße des Regelkreises und/oder als Korrekturgröße für die Bestimmungsmittel oder die Verlagerungsmittel auf. Auf diese Weise können die Messergebnisse, welche aus dem Kalibrieren mittels der offline-Kalibriermittel resultieren, in den Regelkreis eingeführt werden. Hierbei gibt es verschiedene Möglichkeiten, diese Messergebnisse sinnvoll einzusetzen. Letztlich hängt es von den jeweiligen konkreten Bedingungen ab, was hier am vorteilhaftesten ist. So können diese Messergebnisse lediglich einer Korrektur der Messergebnisse der Bestimmungsmittel oder Messmittel dienen. Ebenso kann eine Korrektur der Stellgröße bzw. eine Korrektur der Einwirkung auf die Verlagerungsmittel bzw. auf deren eigenen Regelkreis erfolgen.

Durch eine offline-Kalibrierung der Bestimmungsmittel vor dem Walzen können genauere Aussagen über das Walzkaliber getätigt werden. Es versteht sich, dass dieses entsprechend vorteilhaft auch unabhängig von den übrigen Merkmalen vorliegender Erfindung bei einem gattungsgemäßen Walzverfahren zur Anwendung kommen kann.

Hierbei versteht es sich, dass eine derartige Kalibrierung nicht jedes Mal vor jedem Walzen erfolgen muss. Vielmehr kann eine derartige Kalibrierung beispielsweise bei größeren Umrüstarbeiten oder bei Wartungsarbeiten vorgenommen werden.

In diesem Zusammenhang sei erläutert, dass der Begriff "offline" sich gerade auf Arbeiten, Tätigkeiten bzw. Einrichtungen bezieht, die lediglich dann zum Einsatz kommen, wenn in der Walzanlage nicht gewalzt wird.

Vorzugsweise erfolgt das offline-Kalibrieren inline, das heißt dann, wenn die jeweiligen Walzen bzw. zugehörigen Walzgerüste in der Walzstrecke angeordnet sind. Dem entsprechend ist es auch von Vorteil, wenn die offline-Kalibriermittel unmittelbar an der Walzanlage angeordnet werden bzw. angeordnet werden können, um die Walzen inline messen zu können.

Andererseits ist es auch denkbar, outline-Messungen durchzuführen, um das Walzkaliber unmittelbar zu messen.

Vorzugsweise wird zur offline-Kalibration die Lage der Walzen unmittelbar gemessen, um auf diese Weise die Messmittel bzw. Bestimmungsmittel möglichst präzise kalibrieren zu können.

Das Anstellen der Walzen kann innerhalb eines Regelkreises zur Berücksichtigung von Messergebnissen der Bestimmungsmittel erfolgen, so dass die Walzen jeweils möglichst optimal angestellt werden. Gegebenenfalls kann der Regelkreis auch Messergebnisse aus der Walzanlage nachgeschalteten Werkstückvermessungen, wie beispielsweise von Rohrwanddickenmessungen oder von Querschnittsmessungen, als Regelgröße nutzen.

In vorliegendem Zusammenhang bezeichnet der Begriff "Walzgerüst" jede strukturelle Einheit, welche die beim Walzen auftretenden und zur walzenden Umformung notwendigen Kräfte aufbringt und kompensiert. Insofern kann ein Walzgerüst als Rahmen und baulich bewegliche Einheit für schnelle Wechselvorgänge vorgesehen und ausgelegt sein, was jedoch nicht zwingend notwendig ist. Vielmehr kann das Walzgerüst auch relativ rigide mit der restlichen Walzanlage verbunden sein, so dass Wechselvorgängen wie beispielsweise ein Auswechseln von Walzen oder sonstiger Verschleißteile größere Montagetätigkeiten bedingen.

Es versteht sich, dass die Merkmale der vorstehend bzw. in den Ansprüchen beschriebenen Lösungen gegebenenfalls auch kombiniert werden können, um die Vorteile entsprechend kumuliert umsetzen zu können.

Weitere Vorteile, Ziele und Eigenschaften vorliegender Erfindung werden anhand nachfolgender Beschreibung von Ausführungsbeispielen erläutert, die insbesondere auch in anliegender Zeichnung dargestellt sind. In der Zeichnung zeigen:
- Figur 1: eine schematische Seitenansicht einer Walzanlage;
- Figur 2: eine schematische Frontansicht eines in der Walzanlage nach Figur 1 einsetzbaren Walzgerüsts mit einem unabhängig von einem Walzgerüst befestigten Referenzträger;
- Figur 3: eine schematische Frontansicht eines weiteren in der Walzanlage nach Figur 1 einsetzbaren Walzgerüsts mit einem in einem neutralen Gebiet des Walzgerüsts an dem Walzgerüst befestigten Referenzträger;
- Figur 4: eine schematische Frontansicht eines weiteren in der Walzanlage nach Figur 1 einsetzbaren Walzgerüsts mit in neutralen Gebieten des Walzgerüsts an dem Walzgerüst befestigten Referenzträgern;
- Figur 5: eine schematische Frontansicht eines weiteren in der Walzanlage nach Figur 1 einsetzbaren Walzgerüsts mit in neutralen Gebieten des Walzgerüsts an dem Walzgerüst befestigten Referenzträgern;
- Figur 6: eine schematische Frontansicht eines weiteren in der Walzanlage nach Figur 1 einsetzbaren Walzgerüsts mit in neutralen Gebieten des Walzgerüsts an dem Walzgerüst befestigten Referenzträgern und Exzenterbuchsen zur Anstellung der Walzen;
- Figur 7: eine schematische Frontansicht eines weiteren in der Walzanlage nach Figur 1 einsetzbaren Walzgerüsts mit unabhängig von dem Walzgerüst befestigten Referenzträgern und Exzenterbuchsen zur Anstellung der Walzen; und
- Figur 8: einen Schnitt durch einen Abstandmesser, bei welchem insbesondere die Mess-elektronik entfernt und mithin außerhalb eines Bereichs mit hoher Temperatur und/oder hoher mechanischer Belastung angeordnet werden kann.

Die in Figur 1 schematisch dargestellte Walzanlage 1 umfasst eine Vielzahl an Walzgerüsten 20 mit jeweils an den Walzgerüsten 20 gelagerten Walzen 30. Die Walzgerüste 20 sind entlang einer Passlinie 2 ausgerichtet, so dass ein Werkstück von einer Eingangsseite 12 aus die Walzen 30 entlang der Passlinie 2 zu einer Ausgangsseite 13 hin durchlaufen kann.

Der jeweils zwischen den Walzen 30 befindliche Raum wird als Walzkaliber bezeichnet und ist mithin ein Maß dafür, in welchem Umfang die Walzen 30 auf das jeweilige Werkstück einwirken.

Es ist unmittelbar nachvollziehbar, dass genaue Kenntnisse des jeweiligen Walzkalibers es erlauben, den Walzvorgang vorteilhaft zu beeinflussen.

Die Walzen 30 des in Figur 1 konkret dargestellten Ausführungsbeispiels sind in Schwingen 45 als Lagerkörper 70 gelagert, wobei der Lagerkörper 70 in einer Lagerseite 46 der Schwingen 45 ausgebildet ist.

Die Schwingen 45 weisen darüber hinaus eine Führungsseite 47 auf, welche letztlich die Bewegungsmöglichkeiten der Schwinge 45 definiert, indem diese die jeweilige Schwinge 45 führt.

Hierzu trägt die Lagerseite 46 bzw. der Lagerkörper 70 ein Walzenlager 35, welches jeweils die Walze 30 lagert.

An der der Führungsseite 47 abgewandten Seite der Lagerseite 46 ist ein walzkraftfreier Überstand 75 angeordnet, welcher als Kaliberreferenz 54, wie nachfolgend anhand der weiteren Ausführungsbeispiele noch im Detail erläutert, genutzt werden kann. Wie unmittelbar ersichtlich, ist dieser walzkraftfreie Überstand 75 und mithin die Kaliberreferenz 54 weniger als der Lagerdurchmesser des Walzenlagers 35 von dem Walzenlager 35 angeordnet. Auch ist unmittelbar nachvollziehbar, dass die Kaliberreferenz 54 bzw. der walzkraftfreie Überstand 75 in Bezug auf einen zwischen der jeweiligen Walze 30 und dem Walzgerüst 20 auftretenden Kraftfluss peripher des Kraftflusses angeordnet ist. Hierbei ist zu berücksichtigen, dass an der Lagerseite 46 von dem Kaliber wegweisend ein eine Kolben-Zylinder-Einheit 42 in Richtung auf das Kaliber bzw. auf die Passlinie 2 die Walzen 30 jeweils mit einer Kraft beaufschlagen kann, wie beispielhaft in Figuren 2 bis 5 exemplarisch erläutert. Wie anhand Figur 1 zu erkennen, sind eine entsprechende Anlagefläche, an welcher die Kolben-Zylinder-Einheit 42 angreifen kann, weit entfernt von dem walzkraftfreien Überstand 75 bzw. der zugehörigen Kaliberreferenz 54 angeordnet, so dass letztere peripher des Kraftflusses zu finden sind. In abweichenden Ausführungsformen können anstelle der Kolben-Zylinder-Einheiten 42 auch andere Verlagerungsmittel 40, wie beispielsweise elektromechanische Verlagerungsmittel ggf. mit einem hydraulischen Feststeller, zur Anwendung kommen.

Bei dem in Figur 2 dargestellten Ausführungsbeispiel sind drei Walzen 30 an dem Walzgerüst 20 angeordnet und jeweils über Schwingen anstellbar gelagert, wobei die Anstellung durch die Kolben-Zylinder-Einheiten 42 erfolgt, welche sich einerseits an den Schwingen 45 und andererseits an dem Walzgerüst 20 abstützen und ihrerseits die Walzkräfte aufnehmen sowie der Kaliberanstellung dienen.

Jeweils dort, wo die Kolben-Zylinder-Einheit 42 als die Walzen 30 verlagernde Verlagerungsmittel 40 sich an dem Walzgerüst 20 abstützen, liegen jeweils Krafteinleitungsgebiete 24, in denen die Abstützkraft und mithin die Walzkraft in das Walzgerüst 20 geleitet wird.

Jede der Schwingen 45 weist einen walzkraftfreien Überstand 75 auf, wie er bereits in Bezug auf Figur 1 erläutert wurde.

An den walzkraftfreien Überständen 75 sind jeweils Abstandsmesser 60 angeordnet, welche sich an einem Trägerring 78, welcher einen Raumreferenzträger 77 bildet, abstützen.

In Bezug auf jeden Abstandsmesser 60 ist an jedem walzkraftfreien Überstand 75 eine Kaliberreferenz 54 und an dem Raumreferenzträger 77 eine Raumreferenz 56 angeordnet, die gemeinsam mit durch die Abstandsmesser 60 verkörperten Messmitteln 58 Mittel 50 zum Bestimmen des Walzkalibers bilden.

Bei dem In Figur 2 darstellten Ausführungsbeispiel ist der Trägerring 78 bzw. der Raumreferenzträger 77 unabhängig vom Walzgerüst 20 befestigt, so dass die Raumreferenzen 56 separat vom Walzgerüst 20 angeordnet sind.

Das in Figur 3 dargestellte Ausführungsbeispiel entspricht in wesentlichen Teilen den Ausführungsbeispielen nach Figuren 1 und 2, so dass auf eine erneute Schilderung sämtlicher Details verzichtet wird. Jedoch ist bei dem Figur 3 dargestellten Ausführungsbeispiel der Trägerring 78 an dem Walzgerüst 20 befestigt, was jedoch in neutralen Gebieten 25 erfolgt, die jeweils zwischen zwei Krafteinleitungsgebieten 24 zu finden sind. Auf diese Weise können Spannungen, welche in den Raumreferenzträger 77 geleitet werden könnten und zu einer Verlagerung der Raumreferenzen 56 führen könnten, auf ein Minimum reduziert werden. Gegebenenfalls kann sogar eine bewegliche und mithin Verlagerungen ausgleichende Befestigung des Trägerrings 78 an dem Walzgerüst 20 vorgesehen sein.

Wie unmittelbar nachvollziehbar ist auch bei dieser Anordnung die Raumreferenz 46 jeweils außerhalb eines Krafteinleitungsgebiets, in welchem die Walzkräfte in das Walzgerüst 20 eingeleitet werden, angeordnet.

Die in Figur 4 dargestellte Anordnung entspricht im Wesentlichen der Anordnung nach Figur 3, wobei hier jedoch auf einen Trägerring 78 als Raumreferenzträger 77 verzichtet wurde. Vielmehr sind in neutralen Gebieten 25 des Walzgerüsts 20 jeweils einzelne Trägerarme 79 angeordnet, welche als Raumreferenzträger 77 dienen. Bereits eine derartige Anordnung führt dazu, dass die Raumreferenzen 56 außerhalb der Krafteinleitungsgebiete 24 und mithin peripher des Kraftflusses angeordnet sind.

Auch bei dem in Figur 5 dargestellten Ausführungsbeispiel dienen am Walzgerüst 20 befindliche Ansätze, die an neutralen Gebieten 25 angesetzt und in das Innere des Walzgerüsts 20 ragen, als Trägerarme 79. Je nach konkreter Ausführungsform können die Trägerarme 79 auch einstückig mit dem Walzgerüst 20 ausgebildet sein.

Darüber hinaus handelt es sich bei dem Walzgerüst 20 nach Figur 5 lediglich um ein 2-Walzengerüst, während die Anordnungen nach Figuren 2 bis 4 jeweils 3-Walzengerüste sind. Es versteht sich, dass in abweichenden Ausführungsformen ohne Weiteres auch Walzengerüste 20 mit 4 und mehr Walzen dementsprechend zur Anwendung kommen können. Im Übrigen unterscheidet sich das in Figur 5 dargestellte Ausführungsbeispiel nicht weiter von dem Ausführungsbeispiel nach Figur 4, so dass auf Wiederholungen zur Erläuterung gleichwirkender Baugruppen verzichtet wird.

Die in Figur 6 dargestellte Anordnung entspricht im Wesentlichen der Anordnung nach Figur 5, wobei als Verlagerungsmittel 40 bei dem in Figur 6 dargestellten Ausführungsbeispiel Exzenterbuchsen 41 und als Kaliberreferenz 54 Oberflächenbereiche der Exzenterbuchsen 41, welche koaxial zur Achse der Walze mit verlagert werden, genutzt werden.

Die Exzenterbuchsen 41 sind an Gerüstarmen 21 angeordnet, die ihrerseits fest an dem Walzgerüst 20 befestigt sind, wobei dementsprechend im Bereich dieser Befestigung Krafteinleitungsgebiete 24 in das Walzgerüst 20 hinein zu finden sind. Je nach konkreter Umsetzung dieses Ausführungsbeispiels können die Gerüstarme 21 auch einstückig mit dem Walzgerüst ausgebildet sein.

Bei dem in Figur 7 dargestellten Ausführungsbeispiel, welches in den meisten Teilen dem Ausführungsbeispiel nach Figur 6 entspricht, sind die Raumreferenzträger 77 bzw. die Trägerarme 79 unabhängig vom Walzgerüst 20 angeordnet, wie diese auch anhand des in Figur 2 dargestellten Ausführungsbeispiels exemplarisch bereits erläutert wurde, so dass die Raumreferenzen 56 von etwaigen Walzkräften unbeeinflusst bleiben.

Als Abstandsmesser 60 kann beispielsweise die Anordnung nach Figur 8 genutzt werden, bei welcher eine Messspitze 61 mit einer der Bewegung der Referenzen 54, 56 angepassten Messkontur 62, ein dieser Messkontur 62 bzw. der Messspitze 61 gegenüberliegenden Messfuss 63 und eine den Abstand zwischen der Messspitze 61 und dem Messfuss 63 haltenden Feder 64 vorgesehen ist und bei welcher insbesondere die Messelektronik räumlich entfernt und mithin außerhalb eines Bereichs mit hoher Temperatur und/oder hoher mechanischer Belastung, wie dieser beim Walzen in der Regel in der Nähe der Walze zu finden ist, angeordnet werden kann.

Hierzu weist der Abstandsmesser 60 nach Figur 8 einen Wellenleiter 65 auf, der mit einem Magneten 66 wechselwirkend den jeweiligen Abstand zwischen Messspitze 61 und Messfuss 63 messen kann, wobei die eigentliche Auswertung des über den Wellenleiter 65 ermittelten Messergebnisses dann weit außerhalb erfolgen kann.

Der Abstandsmesser 60 wird beispielsweise mit seinem Messfuss 63 entweder an der Kaliberreferenz 54 oder an der Raumreferenz 56 angebracht, so dass die Messspitze 61 jeweils auf das zugehörige Gegenstück dieser Kaliberreferenz 54 oder der Raumreferenz 56 aufsetzt.

**Bezugszeichenliste:**

| | | | |
|---|---|---|---|
| 1 | Walzanlage | 50 | Bestimmungsmittel (exemplarisch beziffert) |
| 2 | Passlinie | | |
| 12 | Eingangsseite | 54 | Kaliberreferenz (exemplarisch beziffert) |
| 13 | Ausgangsseite | | |
| 20 | Walzgerüst | 56 | Raumreferenz (exemplarisch beziffert) |
| 21 | Gerüstarm (exemplarisch beziffert) | | |
| 24 | Krafteinleitungsgebiet (exemplarisch dargestellt) | 58 | Messmittel (exemplarisch beziffert) |
| | | 60 | Abstandsmesser (exemplarisch beziffert) |
| 25 | neutrales Gebiet (exemplarisch dargestellt) | | |
| | | 61 | Messspitze |
| 30 | Walze | 62 | der Bewegung der Referenzen 54, 56 angepasste Messkontur |
| 35 | Walzenlager | | |
| 40 | Verlagerungsmittel (exemplarisch beziffert) | 63 | Messfuß |
| | | 64 | Abstand haltende Feder |
| 41 | Exzenterbuchse | 65 | Wellenleiter zur Messung |
| 42 | Kolben-Zylinder-Einheit (exemplarisch beziffert) | 66 | Magnet |
| | | 70 | Lagerkörper |
| 45 | Schwinge (exemplarisch beziffert) | 75 | walzkraftfreier Überstand |
| 46 | Lagerseite (exemplarisch beziffert) | 77 | Raumreferenzträger |
| 47 | Führungsseite (exemplarisch beziffert) | 78 | Trägerring |
| | | 79 | Trägerarm |

## Patentansprüche

1. Mehrgerüstige Walzanlage (1) mit wenigstens zwei in einem Walzgerüst (20) zur Aufnahme von Walzkräften in einem Walzenlager (35) gelagerten Walzen (30), mit Mitteln (40) zum Verlagern wenigstens einer Walze (30) in Bezug auf das Walzgerüst (20) und mit Mitteln (50) zum Bestimmen des Walzkalibers, wobei die Bestimmungsmittel (50) je Walze (30) eine Kaliberreferenz (54) und eine Raumreferenz (56) sowie Mittel (58) zum Messen der relativen Position zwischen der Kaliberreferenz (54) und der Raumreferenz (56) aufweisen, **dadurch gekennzeichnet, dass** die Raumreferenz (56) in Bezug auf einen zwischen Walze (30) und Walzgerüst (20) auftretenden Kraftfluss peripher des Kraftflusses und in der Nähe eines neutralen Gebiets (25) des Walzgerüsts (20) zwischen zwei Krafteinleitungsgebieten (24), in welchen Walzkräfte in das Walzgerüst (20) eingeleitet werden, an dem Walzgerüst (20) angeordnet ist, wobei auf das neutrale Gebiet (25) durch Walzkräfte bedingte Änderungen der Spannung weniger Einfluss ausüben.

2. Walzanlage nach Anspruch 1, **dadurch gekennzeichnet, dass** jede Raumreferenz (56) außerhalb eines Krafteinleitungsgebiets, in welchem Walzkräfte in das Walzgerüst (20) eingeleitet werden, angeordnet ist.

3. Walzanlage nach einem der vorstehenden Ansprüche, dass die Kaliberreferenz (54) an einem walzkraftfreien Überstand (75) angeordnet ist.

4. Mehrgerüstige Walzanlage (1) mit wenigstens zwei in einem Walzgerüst (20) zur Aufnahme von Walzkräften in einem Walzenlager (35) gelagerten Walzen (30), mit Mitteln (40) zum Verlagern wenigstens einer Walze (30) in Bezug auf das Walzgerüst (20) und mit Mitteln (50) zum Bestimmen des Walzkalibers, wobei die Bestimmungsmittel (50) je Walze (30) eine Kaliberreferenz (54) und eine Raumreferenz (56) sowie Mittel (58) zum Messen der relativen Position zwischen der Kaliberreferenz (54) und der Raumreferenz (56) aufweisen, **dadurch gekennzeichnet, dass** die Raumreferenz (56) separat vom Walzgerüst (20) angeordnet ist.

5. Walzanlage nach einem der vorstehenden Ansprüche, **gekennzeichnet durch** offline-Kalibriermittel, die eine Messung des Walzkalibers unmittelbar an wenigstens einer Walze erlauben.

6. Walzanlage nach Anspruch 5, **gekennzeichnet durch** einen Regelkreis zum Regeln der Walzkaliber, der die Bestimmungsmittel (50) umfasst, und Eingabemittel von Messergebnissen der Kalibriermittel als Führungsgröße des Regelkreises, als Korrekturgröße für die Stellgröße des Regelkreises und/oder als Korrekturgröße für die Bestimmungsmittel (50) oder die Verlagerungsmittel (40).

7. Mehrgerüstige Walzanlage (1) nach einem der vorstehenden Ansprüche, **dadurch gekennzeichnet, dass** die Kaliberreferenz (54) weniger als einen Lagerdurchmesser des Walzenlagers (35) entfernt von dem Walzenlager (35) angeordnet ist.

8. Walzanlage nach einem der vorstehenden Ansprüche, **dadurch gekennzeichnet, dass** die Messmittel (58) einen Abstandsmesser (60) umfassen, der den Abstand zwischen Kaliberreferenz (54) und Raumreferenz (56) misst.

## Claims

1. A multiple-stand rolling mill (1) with at least two rolls (30), which are mounted in a roll bearing (35) in a roll stand (20) for absorbing rolling forces, with means (40) for displacing at least one roll (30) relative to the roll stand (20), and with means (50) for determining the roll pass, wherein the determination means (50) comprise a pass reference (54) and a space reference (56) per roll (30), as well as means (58) for measuring the relative position between the pass reference (54) and the space reference (56), **characterized in that** the space reference (56) is with respect to a flow of forces occurring between roll (30) and roll stand (20) arranged peripherally of the flow of forces and in the vicinity of a neutral area (25) of the roll stand (20) between two force introduction areas (24), in which rolling forces are introduced into the roll stand (20), wherein changes of the stress caused by rolling forces have less influence on the neutral area (25).

2. The rolling mill according to claim 1, **characterized in that** each space reference (56) is arranged outside a force introduction area, in which rolling forces are introduced into the roll stand (20).

3. The rolling mill according to one of the preceding claims, **characterized in that** the pass reference (54) is arranged on a projection (75) that is free of rolling forces.

4. A multiple-stand rolling mill (1) with at least two rolls (30), which are mounted in a roll bearing (35) in a roll stand (20) for absorbing rolling forces, with means (40) for displacing at least one roll (30) relative to the roll stand (20), and with means (50) for determining the roll pass, wherein the determination means (50) comprise a pass reference (54) and a space reference (56) per roll (30), as well as means (58) for measuring the relative position between the pass reference (54) and the space reference (56), **characterized in that** the space reference (56) is arranged separately from the roll stand (20).

5. The rolling mill according to one of the preceding claims, **characterized by** off-line calibration means that allow a measurement of the roll pass directly on at least one roll.

6. The rolling mill according to claim 5, **characterized by** a control circuit for controlling the roll pass, which comprises the determination means (50), and input means for measurement results of the calibration means in the form of a command variable of the control circuit, in the form of a correction variable for the manipulated variable of the control circuit and/or in the form of a correction variable for the determination means (50) or the displacement means (40) .

7. The multiple-stand rolling mill (1) according to one of the preceding claims, **characterized in that** the pass reference (54) is arranged at a distance from the roll bearing (35), which amounts to less than a bearing diameter of the roll bearing (35).

8. The rolling mill according to one of the preceding claims, **characterized in that** the measurement means (58) comprise a distance meter (60), which measures the distance between pass reference (54) and space reference (56).

## Revendications

1. Installation de laminage à cages multiples (1), comprenant au moins deux rouleaux s'appuyant dans une cage de laminoir (20) destinée à absorber des forces de laminage dans un palier de rouleau (35), des moyens (40) de déplacement d'au moins un rouleau (30) par rapport à la cage de laminoir (20) et des moyens (70) de définition du calibre de laminage, les moyens de définition (50) présentant par rouleau (30) une référence de calibrage (54) et une référence d'espace (56), de même que des moyens (58) pour mesurer la position relative entre la référence de calibrage (54) et la référence d'espace (56), **caractérisée en ce que** la référence d'espace (56), par rapport à un flux de force se produisant entre le rouleau (30) et la cage de laminoir (20) en périphérie du flux de force et à proximité d'une zone neutre (25) de la cage de laminoir (20) entre deux zones d'introduction de force (24) dans lesquelles des forces de laminage sont conduites dans la cage de laminoir (20), est disposée au niveau de la cage de laminoir (20), des modifications de la tension dues à des forces de laminage exerçant moins d'influence sur la zone neutre (25) .

2. Installation de laminage selon la revendication 1, **caractérisée en ce que** chaque référence d'espace (56) est disposée à l'extérieur d'une zone d'introduction de force dans lequel des forces de laminage sont conduites dans la cage de laminoir (20).

3. Installation de laminage selon une des revendications précédentes, **caractérisée en ce que** la référence de calibrage (54) est disposée au niveau d'un porte-à-faux (75) exempt de force de laminage.

4. Installation de laminage à cages multiples (1), comportant au moins deux rouleaux (30) s'appuyant dans une cage de laminoir (20) destinée à absorber des forces de laminage dans un palier de rouleau (35), des moyens (20) de déplacement d'au moins un rouleau (30) par rapport à la cage de laminoir (20) et des moyens (50) de définition du calibre de laminage, les moyens de définition (50) présentant par rouleau (30) une référence de calibrage (54) et une référence d'espace (56), de même que des moyens (58) de mesure de la position relative entre la référence de calibrage (54) et la référence d'espace (56), **caractérisée en ce que** la référence d'espace (56) est disposée séparément de la cage de laminoir (20).

5. Installation de laminage selon une des revendications précédentes, **caractérisée par** des moyens de calibrage hors-ligne qui permettent une mesure du calibre de laminage directement au niveau d'au moins un rouleau.

6. Installation de laminage selon la revendication 5, **caractérisée par** un circuit de réglage pour le réglage des calibres de laminage et qui englobe les moyens de définition (50), et des moyens de saisie des résultats de mesures des moyens de calibrage faisant office de valeurs de guidage du circuit de réglages, de valeurs de correction pour la valeur de réglage du circuit de réglages et/ou de valeurs de correction pour les moyens de définition (50) ou les moyens de déplacement (40) .

7. Installation de laminage à cages multiples (1) selon une des revendications précédentes, **caractérisée en ce que** la référence de calibrage (54) est disposée à une distance représentant moins d'un diamètre du palier de rouleau (35) par rapport au palier de rouleau (35).

8. Installation de laminage selon la revendication 1, **caractérisée en ce que** les moyens de mesure (58) comprennent un mesureur de distance (60) qui mesure la distance entre la référence de calibrage (54) et la référence d'espace (56).
